# EUROPÄISCHE PATENTSCHRIFT

(11) **EP 1 944 784 B1**
(45) Veröffentlichungstag und Bekanntmachung des Hinweises auf die Patenterteilung: **26.04.2017**
(21) Anmeldenummer: 07024879.4
(22) Anmeldetag: 21.12.2007
(51) Int. Cl.: H01H 23/02, H01H 9/18

(54) **INSTALLATIONSSCHALTER ODER -TASTER MIT BELEUCHTUNG UND BAUKASTENSYSTEM ZUR BILDUNG EINES INSTALLATIONSSCHALTERS ODER -TASTERS MIT BELEUCHTUNG**
ELECTRICAL INSTALLATION SWITCH WITH ILLUMINATION AND A MODULAR CONSTRUCTION KIT
INTERRUPTEUR D'INSTALLATION ELECTRIQUE AVEC ECLAIRAGE ET UN SYSTEM DE CONSTRUCTION MODULAIRE

(30) Priorität: 12.01.2007 DE 102007001850
(43) Veröffentlichungstag der Anmeldung: 16.07.2008
(73) Patentinhaber: ABB AG, 68309 Mannheim (DE)
(72) Erfinder: Fröchte, Bernd, Dr.-Ing., 45663 Recklinghausen (DE); Wieske, Stefan, Dipl.-Ing., 58285 Geverlsberg (DE); Georgi, Dieter, Dipl.-Ing., 58313 Herdecke (DE)

(56) Entgegenhaltungen:
- DE-A1- 2 329 793
- DE-A1- 4 220 727
- DE-A1- 10 012 264
- DE-A1- 10 242 170
- DE-A1-102004 043 649

## Beschreibung

Die Erfindung bezieht sich auf einen Installationsschalter oder -taster mit Beleuchtung gemäß dem Oberbegriff des Anspruchs 1. Der Installationsschalter oder -taster dient zum Schalten elektrischer Verbraucher - üblicherweise Licht.

Die Erfindung bezieht sich des Weiteren auf ein Baukastensystem zur Bildung eines Installationsschalters oder -tasters mit Beleuchtung.

Aus der DE 25 21 753 C3 ist ein beleuchtetes elektrisches Installationsgerät, wie Schalter oder Taster mit einem großflächigen Betätigungsglied und mit einer im Sockel angeordneten Lichtquelle bekannt, deren Licht mittels eines lichtleitenden Körpers zu einem Lichtaustritt in der Geräteabdeckung und/oder im Betätigungsglied gelenkt wird. Die Geräteabdeckung bzw. das Betätigungsglied besitzt derartige Durchbrüche, dass sie den Lichtaustritt als mindestens eine langgestreckte, bandförmige Lichtleiste freigibt. Die Beleuchtung soll genügend Licht ausstrahlen, damit das gewünschte Signal, ob z. B. ein Schalter ein- oder ausgeschaltet ist, bei den verschiedenen Tageslichtverhältnissen eindeutig zu erkennen ist.

Aus der DE 23 29 793 A1 ist ein elektrischer Schalter mit einem einen Lichtauslaß aufweisenden Betätigungsglied und einem einen Beleuchtungskörper tragenden Sockel bekannt, wobei ein lichtleitender Körper das vom Beleuchtungskörper stammende Licht zum Lichtauslaß lenkt. Der Lichtauslaß ist als schmaler, schlitzartiger Durchbruch ausgebildet, in dem der Abstrahlbereich des lichtleitenden Körpers angeordnet ist. Dem Beschauer soll kenntlich gemacht werden, ob der Beleuchtungskörper des Schalters ein- oder ausgeschaltet ist.

Aus der DE 10 2004 043 649 A1 ist eine elektrische/elektronische Installationseinheit zur bedarfsgerechten Beeinflussung einer Vielzahl von in Gebäuden installierten Aktoren (Jalousieantriebe, Beleuchtungseinrichtungen, Fühler, Wächter usw.) bekannt, welche einen ersten Lichtleiter zur kleinflächigen bzw. punktförmigen Darstellung des mittels mehrerer LEDs eingespeisten Lichts aufweist (mehrere kleinflächige Anzeigen), der sich mit seinem Lichtauskoppelbereich als schmales Band innerhalb eines mittleren ersten Bereichs zumindest über den größten Teil der Oberfläche der elektrischen/elek-tronischen Installationseinheit erstreckt. Den LEDs ist ein zweiter Lichtleiter zur flächigen Ausleuchtung zumindest eines sich einseitig direkt an den ersten Bereich anschließenden, zweiten Bereichs zugeordnet, der zumindest den größten Teil der angrenzenden Oberfläche der elektrischen/elektronischen Installationseinheit ausmacht (großflächiger Ausleuchtungsbereich).

Aus der DE 10 2004 056 886 A1 ist ein Schaltelement mit einem beleuchteten Feld bekannt. Eine optische Linse lenkt und bündelt das Licht einer Lichtquelle auf die Lichteintrittsfläche eines Lichtleiters, dessen Lichtaustrittsfläche in Richtung auf ein beleuchtetes Feld des Schaltelements weist. Dokument DE 100 12 264 offenbart einen Installationsschalter nach dem Oberbegriff des Anspruchs 1. Die bekannten Schalter sind mit einem Orientierungslicht respektive einer Orientierungsbeleuchtung ausgestattet, wodurch das Auffinden des Schalters bei Dunkelheit erleichtert wird. Dabei ist es von Nachteil, dass nur der Schalter bei Dunkelheit gefunden werden kann, während der Weg zum Schalter selbst durch keinerlei Beleuchtung erhellt wird. Auf dem Weg zum Schalter können z. B. auf dem Fußboden liegende Gegenstände nicht erkannt werden. Die Stolpergefahr wird durch die bekannten, mit einem Orientierungslicht versehenen Schalter nicht gebannt.

Der Erfindung liegt die Aufgabe zugrunde, einen Installationsschalter oder -taster mit Beleuchtung anzugeben, welcher den unterhalb des Schalters/Tasters befindlichen Fußboden erhellt.

Diese Aufgabe wird in Verbindung mit den Merkmalen des Oberbegriffes erfindungsgemäß durch die im Kennzeichen des Anspruchs 1 angegebenen Merkmale gelöst.

Der Erfindung liegt des Weiteren die Aufgabe zugrunde, ein Baukastensystem zur Bildung eines Installationsschalter oder -tasters mit Beleuchtung anzugeben, mit Hilfe dessen in einfacher Art und Weise sowohl ein Installationsschalter oder -taster mit Fußbodenbeleuchtung als auch ein Installationsschalter oder -taster mit herkömmlichem Orientierungslicht geschaffen werden kann.

Diese Aufgabe wird erfindungsgemäß durch die im Anspruch 4 angegebenen Merkmale gelöst.

Die mit der Erfindung erzielbaren Vorteile bestehen insbesondere darin, dass einerseits die genaue Lage des Schalters selbst auch aus größerer Entfernung erkannt werden kann und dass andererseits zusätzlich der Weg zum Schalter erhellt wird, wodurch z. B. auf dem Fußboden liegende Gegenstände erkannt werden können und die Stolpergefahr gebannt wird. Das Baukastensystem ermöglicht dem Elektroinstallateur vorteilhaft den Einbau der vom Kunden gewünschten Beleuchtung, d. h. entweder eine Beleuchtung des unterhalb des Schalters/Tasters befindlichen Fußbodens oder eine allgemein bekannte Orientierungsbeleuchtung. Für beide Arten der Beleuchtung kann derselbe Gerätesockel verwendet werden, es sind lediglich Lampen unterschiedlicher Leistung in den Lampenhalter einzusetzen und unterschiedlich gestaltete Wippen aufzustecken. Auch eine Nachrüstung des Installationsgeräts von "Orientierungslicht" zu "Fußbodenbeleuchtung" oder eine Umrüstung des Installationsgeräts von "Fußbodenbeleuchtung" zu "Orientierungslicht" ist zu einem späteren Zeitpunkt problemlos, kostengünstig und ohne Demontage des Gerätesockels möglich. Es wird lediglich eine Lampe anderer Leistungsklasse eingesetzt und die für den Anwendungszweck passende Wippe aufgesetzt.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine perspektivische Sicht auf die Oberseite eines Installationsschalters oder -tasters,
- Fig. 2: eine perspektivische Sicht auf die Unterseite eines Installationsschalters oder -tasters,
- Fig. 3: einen Schnitt durch einen Installationsschalter oder -taster,
- Fig. 4: eine perspektivische Sicht auf die Oberseite eines Lichtleiters,
- Fig. 5: den Leuchtbereich des Installationsschalters oder -tasters,
- Fig. 6: Ausschalt-Stellung und Einschalt-Stellung des Installationsschalters,
- Fig. 7: einen wahlweise mit einer Fußbodenbeleuchtung oder mit einem Orientierungslicht ausgestatteter/komplettierter Gerätesockel.

In Fig. 1 ist eine perspektivische Sicht auf die Oberseite eines Installationsschalters oder -tasters dargestellt. Der Installationsschalter oder -taster 1 setzt sich zusammen
- aus einem Gerätesockel 2 inklusive Schaltkammern, Betätigungselement (Stellglied), Tragring, Befestigungsspreizen usw.,
- einem Abdeckrahmen 7 passenden Designs und
- einer das Betätigungselement des Gerätesockels 2 beaufschlagenden Wippe 8.

An der Rückseite der Wippe 8 ist ein Lichtleiter angeordnet - siehe Ziffer 13 in den Fig. 2 bis 4. Erfindungsgemäß weist die Betätigungsfläche der Wippe 8 an ihrer bei montiertem Installationsschalter oder -taster 1 vorzugsweise in Richtung Fußboden (siehe Ziffer 18 in Fig. 5) weisenden Seitenkante 9 eine Lichtaustrittsöffnung 10 auf, welche eine Lichtaustrittsfläche 16 des Lichtleiters aufnimmt, so dass in der in Fig. 1 gezeigten Ausschalt-Stellung des Installationsschalters Licht nach unten in Richtung zum Fußboden abgestrahlt wird, um derart eine Fußbodenbeleuchtung zu realisieren.

In Fig. 2 ist eine perspektivische Sicht auf die Unterseite eines Installationsschalters oder -tasters dargestellt. Am Gerätesockel 2 des Installationsschalters oder -tasters 1 ist ein Tragring 3 montiert. Spreizen 4 dienen der Montage des Installationsschalters oder -tasters 1 in einer herkömmlichen Standard-Unterputzdose. Der Gerätesockel 2 weist einen Anschlussblock 5 für externe Anschlussleitungen auf. Ein zentraler Lampenhalter 6 inklusive Stecksockel (oder Schraubsockel) dient zur Aufnahme einer Lampe (vorzugsweise LED) 11, welche gegebenenfalls in einem einsteckbaren Beleuchtungssatz integriert ist. Der elektrische Anschluss zwischen Anschlussdrähten 12 der Lampe 11 und dem Sockel des zentralen Lampenhalters 6 erfolgt zweckmäßig über federnde Kontaktflächen.

Das von der Lampe 11 erzeugte Licht wird über eine Lichteintrittsfläche 15 (Lichttrichter) eines Lichtleiters 13 eingestrahlt.

In Fig. 3 ist ein Schnitt durch einen Installationsschalter oder -taster dargestellt. Es sind wiederum der Gerätesockel 2 mit Anschlussklemmenblock 5 sowie der Tragring 3 und der Abdeckrahmen 7 des Installationsschalters oder -tasters 1 zu erkennen. Das von der Lampe 11 erzeugte und über die Lichteintrittsfläche 15 des Lichtleiters 13 eingestrahlte Licht tritt an der Lichtaustrittsfläche 16 aus, welche durch bzw. in die in der Seitenkante 9 der Wippe 8 befindliche Lichtaustrittsöffnung 10 greift.

In Fig. 4 ist eine perspektivische Sicht auf die Oberseite eines Lichtleiters dargestellt. Die Haupt-Oberfläche 14 des Lichtleiters 13 ist zweckmäßig mit Ausnahme der Lichteintrittsfläche 15 und der Lichtaustrittsfläche 16 mit einer lichtundurchlässigen Reflexionsschicht versehen.

In Fig. 5 ist der Leuchtbereich 19 des in einer Unterputzdose in einer Wand 17 eingebauten Installationsschalters oder -tasters dargestellt. Wie zu erkennen ist, erstreckt sich der Leuchtbereich 19 bis zum vor dem Installationsschalter bzw. Installationstaster 1 befindlichen Fußboden 18, d. h. es wird die gewünschte Fußbodenbeleuchtung realisiert.

Bei Ausführung als Installationsschalter mit zwei unterschiedlichen Stellungen der Wippe 8 wird die Lampe 11 lediglich in der Ausschalt-Stellung der Wippe eingeschaltet, während die Lampe 11 in der Einschalt-Stellung der Wippe ausgeschaltet bleibt. Hierzu kann ein Elektronik-Baustein dienen, welcher die Lampe 11 in Abhängigkeit der Stellung der Wippe ansteuert. Fig. 6 zeigt die beiden möglichen Stellungen der Wippe 8 des Installationsschalters 1.

In weiterer Ausgestaltung der Erfindung ist ein Baukastensystem realisierbar, bei welchem der Installationsschalter bzw. Installationstaster 1 wahlweise mit einer Fußbodenbeleuchtung oder mit einem Orientierungslicht ausgerüstet werden kann, wie dies auch in Fig. 7 dargestellt ist. Der Gerätesockel 2 ist dabei als Universal-Gerätesockel 2 mit Universal-Lampenhalter ausgebildet. Wahlweise kann der Universal-Gerätesockel 2 wie bestückt werden:
- Bei der Ausführungsform mit Fußbodenbeleuchtung erfolgt die Bestückung des Universal-Gerätesockels 2 mit einem Lampenhalter 6, welcher eine relativ leistungsstarke Lampe 11 aufweist, wobei eine Wippe 8 verwendet wird, welche an ihrer Rückseite mit einem Lichtleiter 13 versehen ist und wobei an der vorzugsweise in Richtung Fußboden weisenden Seitenkante der Betätigungsfläche der Wippe 8 eine Lichtaustrittsöffnungen 10 zum Durchgriff der Lichtaustrittsfläche 16 des Lichtleiters 13 vorgesehen ist, wodurch sich der zum Fußboden gerichtete Leuchtbereich 19 ergibt: siehe linker Abschnitt der Fig. 7.
- Bei der Ausführungsform mit Orientierungslicht erfolgt die Bestückung des Universal-Gerätesockels 2 mit einem Lampenhalter 6, welcher eine relativ leistungsschwache Lampe 20 aufweist, wobei eine Wippe 21 verwendet wird, welche frontseitig ein zentrales Lichtfenster 22 aufweist, wodurch sich ein etwa parallel zum Fußboden verlaufender Leuchtbereich 23 ergibt.

Vorstehend ist die Rede davon, dass die Lichtaustrittsöffnung 10 vorzugsweise in Richtung Fußboden 18 strahlt. Alternativ kann der Installationsschalter oder-taster 1 auch um 180° gedreht montiert werden, so dass die Lichtaustrittsöffnung 10 in Richtung Decke strahlt, was bei einer sehr hellen (vorzugsweise weißen) Decke zur Reflexion des abgestrahlten Lichts zum Fußboden führt, wodurch die gewünschte Fußbodenbeleuchtung realisiert wird.

### Bezugszeichenliste:

- 1: Installationsschalter bzw. Installationstaster
- 2: Gerätesockel inklusive Schaltkammern und Betätigungselement
- 3: Tragring
- 4: Spreizen
- 5: Anschlussklemmenblock für externe Anschlussleitungen
- 6: zentraler Lampenhalter inklusive Sockel für Lampe
- 7: Abdeckrahmen
- 8: Wippe für Ausführungsform "Fußbodenbeleuchtung"
- 9: Seitenkante der Betätigungsfläche der Wippe
- 10: Lichtaustrittsöffnung
- 11: Lampe (LED)
- 12: Anschlussdrähte der Lampe
- 13: Lichtleiter
- 14: Haupt-Oberfläche des Lichtleiters
- 15: Lichteintrittsfläche (Lichttrichter) des Lichtleiters
- 16: Lichtaustrittsfläche des Lichtleiters
- 17: Wand
- 18: Fußboden
- 19: Leuchtbereich
- 20: Lampe
- 21: Wippe für Ausführungsform "Orientierungslicht"
- 22: Lichtfenster
- 23: Leuchtbereich

## Patentansprüche

1. Installationsschalter oder Installationstaster mit Gerätesockel (2) inklusive Betätigungselement, einer das Betätigungselement beaufschlagenden Wippe (8), Tragring (3), Abdeckrahmen (7) und Beleuchtung, wobei ein Lichtleiter (13) an der Rückseite der Wippe (8) angeordnet ist und wobei im Gerätesockel (2) ein Lampenhalter (6) mit einer Lampe (11) angeordnet ist, deren Licht in eine Lichteintrittsfläche (15) des Lichtleiters (13) strahlt, **dadurch gekennzeichnet, dass** die Wippe (8) an ihrer bei montiertem Installationsschalter oder Installationstaster (1) nur in Richtung Fußboden (18) oder nur in Richtung Decke weisenden Seitenkante (9) eine Lichtaustrittsöffnung (10) aufweist, welche eine Lichtaustrittsfläche (16) des Lichtleiters (13) aufnimmt, so dass der unterhalb des montierten Installationsschalters oder Installationstasters (1) befindliche Fußboden (18) oder die oberhalb des montierten Installationsschalters oder Installationstasters (1) befindliche Decke erhellt wird und die Hauptoberfläche (14) des Lichtleiters (13) mit Ausnahme der Lichteintrittsfläche (15) und der Lichtaustrittsfläche (16) mit einer lichtundurchlässigen Reflexionsschicht versehen ist.

2. Installationsschalter oder Installationstaster nach Anspruch 1, **dadurch gekennzeichnet, dass** die Lampe (11) lediglich in der Ausschalt-Stellung der Wippe (8) eingeschaltet ist.

3. Baukastensystem zur Bildung eines Installationsschalters oder Installationstasters mit Beleuchtung, bestehend aus
- einem Universal-Gerätesockel (2) mit Universal-Lampenhalter, welcher mit Lampen (11, 20) unterschiedlicher Leistung bestückbar ist,
- einer gemäß Anspruch 1 ausgebildeten Wippe (8) mit rückseitig angeordnetem Lichtleiter (13) zur Erzeugung eines vorzugsweise zum Fußboden (18) gerichteten Leuchtbereiches (19),
- einer Wippe (21) mit frontseitigem zentralem Lichtfenster (22) zur Erzeugung eines etwa parallel zum Fußboden (18) verlaufenden Leuchtbereichs (23) für ein Orientierungslicht.

## Claims

1. Installation switch or installation button comprising a device base (2) including an operating element, a rocker (8) which acts on the operating element, a supporting ring (3), a covering frame (7) and lighting system, wherein an optical waveguide (13) is arranged on the rear side of the rocker (8), and wherein a lamp holder (6) comprising a lamp (11) is arranged in the device base (2), the light from the said lamp shining into a light inlet area (15) of the optical waveguide (13), **characterized in that** the rocker (8) has a light outlet opening (10) on its side edge (9) which faces only in the direction of the floor (18) or only in the direction of the ceiling when the installation switch or installation button (1) is mounted, which light outlet opening accommodates a light outlet area (16) of the optical waveguide (13), so that the floor (18) which is located beneath the mounted installation switch or installation button (1) or the ceiling which is located above the mounted installation switch or installation button (1) is illuminated and the main surface (14) of the optical waveguide (13), with the exception of the light inlet area (15) and the light outlet area (16), is provided with an opaque reflection layer.

2. Installation switch or installation button according to Claim 1, **characterized in that** the lamp (11) is switched on only in the switch-off position of the rocker (8).

3. Construction kit system for forming an installation switch or installation button with a lighting system, comprising
- a universal device base (2) with a universal lamp holder which can be fitted with lamps (11, 20) of different powers,
- a rocker (8) which is formed according to Claim 1 and has an optical waveguide (13), which is arranged on the rear side, for generating an illumination region (19) which is preferably directed towards the floor (18),
- a rocker (21) with a front-side central light window (22) for generating an illumination region (23), which runs approximately parallel to the floor (18), for an orientation light.

## Revendications

1. Commutateur d'installation ou bouton-poussoir d'installation comportant un élément d'actionnement inclus dans un socle d'appareil (2), un bouton à bascule (8) sollicitant l'élément d'actionnement, une bague de support (3), un châssis de recouvrement (7) et un éclairage, dans lequel un guide de lumière (13) est disposé sur la face arrière du bouton à bascule (8) et dans lequel un support de lampe (6) comportant une lampe (11), dont la lumière est injectée dans une surface d'entrée de lumière (15) du guide de lumière (13), est disposé dans le socle d'appareil (2), **caractérisé en ce que** le bouton à bascule (8) comporte une surface de sortie de lumière (10) uniquement sur ses bords latéraux (9) qui sont tournés dans la direction du sol (18) ou uniquement sur ceux qui sont tournés dans la direction du plafond lorsque le commutateur d'installation ou le bouton-poussoir d'installation (1) est monté, qui reçoit une surface de sortie de lumière (16) du guide de lumière (13), de manière à ce que le sol (18) se trouvant en-dessous du commutateur d'installation ou du bouton-poussoir d'installation (1) monté ou à ce que le plafond se trouvant au-dessus du commutateur d'installation ou du bouton-poussoir d'installation (1) monté soit illuminé, et **en ce que** la surface principale (14) du guide de lumière (13), à l'exception de la surface d'entrée de lumière (15) et de la surface de sortie de lumière (16), est revêtue d'une couche réfléchissante opaque à la lumière.

2. Commutateur d'installation ou bouton-poussoir d'installation selon la revendication 1, **caractérisé en ce que** la lampe (11) n'est activée qu'à la position désactivée du bouton à bascule (8).

3. Système de construction modulaire pour la réalisation d'un commutateur d'installation ou d'un bouton-poussoir d'installation, constitué
- d'un socle d'appareil universel (2) comportant un support de lampe universel qui peut être pourvu de lampes (11, 20) ayant des puissances différentes,
- d'un bouton à bascule (8) réalisé selon la revendication 1, comportant un guide de lumière (13) disposé sur la face arrière pour générer une zone d'éclairage (19) de préférence dirigée vers le sol (18),
- d'un bouton à bascule (21) comportant une fenêtre optique (22) centrale sur la face avant, pour générer une zone d'éclairage (23), s'étendant sensiblement parallèlement au sol (18), destinée à une lumière d'orientation.
